# EUROPÄISCHE PATENTSCHRIFT

(11) **EP 1 776 031 B1**
(45) Veröffentlichungstag und Bekanntmachung des Hinweises auf die Patenterteilung: **11.04.2012**
(21) Anmeldenummer: 05774350.2
(22) Anmeldetag: 01.08.2005
(51) Int. Cl.: A47L 13/59

(54) **WISCHTUCHREINIGUNGSSYSTEM MIT INTEGRIERBARER PRESSVORRICHTUNG**
CLOTH CLEANING SYSTEM WITH AN INTEGRABLE PRESSING DEVICE
SYSTEME DE NETTOYAGE DE TORCHON A DISPOSITIF DE COMPRESSION INTEGRABLE

(30) Priorität: 05.08.2004 DE 102004038244; 17.12.2004 DE 102004061643; 17.12.2004 DE 102004061645; 17.12.2004 DE 102004061644
(43) Veröffentlichungstag der Anmeldung: 25.04.2007
(73) Patentinhaber: LEIFHEIT Aktiengesellschaft, 56377 Nassau (DE)
(72) Erfinder: FISCHER, Klaus-Jürgen, 56379 Holzappel (DE)
(86) Internationale Anmeldenummer: PCT/EP2005/008317
(87) Internationale Veröffentlichungsnummer: WO 2006/015760

(56) Entgegenhaltungen:
- EP-A- 1 138 246
- DE-A1- 19 529 780
- DE-U1- 9 416 565
- US-A- 2 166 965

## Beschreibung

Die Erfindung betrifft eine Wischtuchreinigungssystem bestehend aus einem Behälter und einer mit dem Behälter verbindbaren Pressvorrichtung zum Auspressen von Wischtüchern.

Aus EP 0 442 647 B1 ist eine Auswringvorrichtung mit einem Putzeimer bekannt, wobei der Betätigungshebel eine Länge aufweist, die nach vorn über den Gesamtkörper des Putzeimers hinausreicht, wenn er in Auswringposition gebracht wird.

Aus DE 196 01 665 A1 ist eine Presseinrichtung mit einem Behälter, mit einer wasserabführenden Pressauflage und mit einem die Winkelbewegung einer Presseinheit relativ zu der eines Betätigungshebels vergrößernden Übertragungssystem, wobei sowohl die Pressauflage als auch die Presseinheit gegeneinander konkav ausgeführt und mit ineinandergreifenden Durchbrüchen bzw. Zinken versehen sind, bekannt. Sowohl der Betätigungshebel als auch die Presseinheit sind als einarmiger Hebel ausgebildet, der in einer bevorzugten Ausgestaltung länger ist als der Behälter.

Weiter ist ein Wischtuchreinigunssystem gemäß dem Oberbegriff des Anspruchs 1 aus der EP 1 138 246 A bekannt, welche sich mit dem Problem befasst einer optimalen Ausnutzung der Platzverhältnisse in einem Gefäß, auf das die Vorrichtung aufgesetzt wird.

Die Bedienung der aus dem Stand der Technik bekannten Vorrichtungen haben den Nachteil, dass sie auf Grund ihrer Sperrigkeit viel Stauraum beanspruchen und in der Regel in keinem gängigen Schrank oder Regal verstaut werden können.

Der Erfindung liegt daher die Aufgabe zugrunde, eine Wischtuchreinigungssystem anzugeben, das einfach verstaut werden kann, wenn es nicht gebraucht wird.

Diese Aufgabe wird durch ein Wischtuchreinigungssystem gelöst, das dadurch gekennzeichnet ist, dass die Pressvorrichtung zur Lagerung des Wischtuchreinigungssystems in den Behälter einbringbar ist.

Die Erfindung haft den Vorteil, dass das erfindungsgemäße Wischtuchreinigungssystem leicht verstaubar ist, wenn es nicht gebraucht wird. In einer ganz besonders bevorzugten Variante ist das Wischtuchreinigungssystem stapelbar.

Vorzugsweise ist die Pressvorrichtung vollständig in den Behälter einbringbar und/oder in dem Behälter versenkbar. In einer besonderen Variante ist die Pressvorrichtung kopfüber in den Behälter einbringbar ist. Hierbei kann die Unterseite der Pressvorrichtung derart ausgebildet ein, dass ein weiterer Behälter auf der in dem Behälter gelagerten Pressvorrichtung sicher abgestellt werden kann. Die Unterseite der Pressvorrichtung einerseits und der weitere Behälter andererseits können zu diesem Zweck derart ausgebildet, dass sie sich in- oder aneinander fügen. Vorzugsweise wird auf diese Weise eine Stapelbarkeit mehrerer Wischtuchreinigungssysteme erreicht.

In einer bevorzugten Ausgestaltungsform weist die Pressvorrichtung zumindest ein Rastvorrichtung zum lösbaren Festlegen der Pressvorrichtung an dem Behälter vorgesehen ist. Die Pressvorrichtung kann so beispielsweise in einer Arbeitskonfiguration am Rand des Behälters befestigt werden und zur Erzielung einer Lagerkonfiguration wieder vom Behälter gelöst werden.

In einer besonders bevorzugten Variante weist der Behälter Stellen unterschiedlicher Breite auf. In dieser Variante überragt die Pressvorrichtung in einer Arbeitskonfiguration die schmaleren Stellen des Behälters zumindest teilweise Die überragenden Teile der Pressvorrichtung - beispielsweise die Rastvorrichtung - sind zur Erzielung der Lagerkonfiguration an den breiteren Stellen des Behälters in den Behälter einbringbar.

Vorzugsweise weist der Behälter Auswölbungen aufweist, in denen die Rastvorrichtung versenkbar.

Vorzugsweise sind der Behälter und die Pressvorrichtung weitgehend spielfrei ineinander fügbar. Hierdurch wird eine Beschädigung der Pressvorrichtung vermieden, da diese nicht lose in dem Behälter umherfallen kann. Darüber hinaus wird hierdurch gewährleistet, dass auf der versenkten Pressvorrichtung andere Gegenstände und/oder weitere Wischtuchreinigungssysteme derselben Bauart oder anderer Bauart abgestellt werden können.

In einer besonderen Ausgestaltungsform ist die Pressvorrichtung in einer ersten Ausrichtung relativ zum Behälter zum Herstellen der Arbeitskonfguration auf den Behälter aufsetzbar und zum Herbeiführen einer Lagerkonfiguration in einer zweiten, anderen Ausrichtung relativ zum Behälter in den Behälter einbringbar. Vorzugsweise weist die Pressvorrichtung in der Lagerkonfiguration eine gegenüber der Arbeitskonfiguration um 180 Grad gedrehte Stellung relativ zum Behälter auf.

In einer ganz besonders bevorzugten Variante ist die Pressvorrichtung zumindest teilweise zusammenfaltbar und/oder zusammenklappbar. Vorzugsweise ist eine Rastung vorgesehen, mit der die Pressvorrichtung in der zusammengeklappten bzw. Zusammengefalteten Stellung verriegelbar ist.

Vorzugsweise beinhaltet die Pressvorrichtung zwei Presselemente, wobei durch Verschwenken zumindest eines der Presselemente ein Pressvolumen, in das das Wischtuch einbringbar ist, verkleinerbar ist.

In einer besonderen Variante ist ein Wischtuchträger, an dem ein auszupressendes Wischtuch befestigt ist, derart mechanisch mit der Pressvorrichtung verkoppelbar ist, dass die Kraft zum Verschwenken des Presselements über den Wischtuchträger übertragbar ist. Der mit der Pressvorrichtung verkoppelbare Wischtuchträger kann vorzugsweise als Hebel wirken.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
- Fig. 1: eine erfindungsgemäßes Wischtuchreinigungssystem in Arbeitskonfiguration,
- Fig. 2: eine erfindungsgemäßes Wischtuchreinigungssystem mit zusammengefalteter Pressvorrichtung, und
- Fig. 3: eine erfindungsgemäßes Wischtuchreinigungssystem in Lagerkonfiguration.

Fig. 1 zeigt ein erfindungsgemäßes Wischtuchreinigungssystem in einer Arbeitskonfiguration, in der ein Wischtuch einführbar ist. Das Wischtuchreinigungssystem besteht aus einer Pressvorrichtung 1 und einem Behälter 3. Die Pressvorrichtung 1 weist ein erstes Presselement 3 und ein zweites Presselement 7 auf. Die Presselemente 5, 7 definieren ein nicht gezeigtes Pressvolumen, das durch Verschwenken (durch gekrümmten Pfeil angedeutet) des zweiten Presselementes 7 relativ zum ersten Presselement 5 verkleinerbar ist. An dem zweiten Presselement 7 ist ein richterförmiger Einführschacht 9 zum Einbringen eines Wischtuchs in das Pressvolumen 7 angeordnet.

Die Presselemente 5, 7 sind zum Pressvolumen hin konkav ausgebildet und weisen Durchbrüche 11 bzw. Zinken 13 auf, die beim Verschwenken des zweiten Presselementes 7 relativ zum ersten Presselement 5 ineinander greifen. Das zweite Presselement 7 ist um eine Achse 15 drehbar bzw. schwenkbar gelagert. Das Lager 17 besteht in dieser Ausführung kann aus einem einfachen Drahtstift, der durch Bohrungen im ersten und zweiten Presselement 5, 7 gesteckt ist.

Die Pressvorrichtung 1 ist auf einen Behälter 3, in den Wischwasser gefüllt werden kann, aufgesetzt und kann mit Hilfe der Rastvorrichtung 19 mit diesem lösbar verbunden werden.

Fig. 2 zeigt die bereits bezüglich Fig. 1 beschriebene Pressvorrichtung 1 in eine vollständig zusammengefalteter Stellung. In dieser Stellung kann die Pressvorrichtung 1 vom Behälter 3 angenommen werden um sie in diesem zu verstauen.

Fig. 3 zeigt das Wischtuchreinigungssystem in Lagerkonfiguration. Die Pressvorrichtung 1 ist kopfüber vollständig in den Behälter 3 eingebracht. Der Behälter weist Ausbuchtungen 21 auf, in die sich die - in der Arbeitskonfiguration an schmalerer Stelle des Behälters überstehende - Rastvorrichtung 19 einfügt. Die zusammengefaltete Pressvorrichtung 1 ist so dimensioniert, dass die den horizontalen Querschnitt des Behälters 3 weitgehend vollständig ausfüllt. Der äußere Umriss der Pressvorrichtung 1 korrespondiert weitgehend mit dem Innenumriss des Behälters 3.

Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

### Bezugszeichenliste:

- 1: Pressvorrichtung
- 3: Behälter
- 5: erstes Presselement
- 7: zweites Presselement
- 9: Einführschacht
- 11: Durchbrüche
- 13: Zinken
- 15: Achse
- 17: Lager
- 19: Rastvorrichtung
- 21: Ausbuchtung

## Patentansprüche

1. Wischtuchreinigungssystem bestehend aus einem Behälter (3) und einer mit dem Behälter verbindbaren Pressvorrichtung (1) zum Auspressen von Wischtüchem, **dadurch gekennzeichnet, dass** die Pressvorrichtung (1) zur Lagerung des Wischtuchreinigungssystems in den Behälter (3) einbringbar ist, wobei die Pressvorrichtung in einer ersten Ausrichtung relativ zum Behälter zum Herstellen der Arbeitskonfiguration auf den Behälter aufsetzbar ist und wobei die Pressvorrichtung (1) in einer zweiten anderen Ausrichtung relativ zum Behälter zum Herbeiführen einer Lagerkonfiguration in den Behälter (3) einbringbar ist

2. Wischtuchreinigungssystem nach Anspruch 1, **dadurch gekennzeichnet, dass** die Pressvorrichtung vollständig in den Behälter einbringbar ist.

3. Wischtuchreinigungssystem nach einem der Ansprüche 1 oder 2, **dadurch gekennzeichnet, dass** die Pressvorrichtung kopfüber in den Behälter einbringbar ist.

4. Wischtuchreinigungssystem nach einem der Ansprüche 1 bis 3, **dadurch gekennzeichnet, dass** zumindest eine Rastvorrichtung zum lösbaren Festlegen der Pressvorrichtung an dem Behälter vorgesehen ist.

5. Wischtuchreinigungssystem nach einem der Ansprüche 1 bis 4, **dadurch gekennzeichnet, dass** der Behälter Stellen unterschiedlicher Breite aufweist.

6. Wischtuchreinigungssystem nach Anspruch 5, **dadurch gekennzeichnet, dass** die Pressvorrichtung in einer Arbeitskonfiguration die schmaleren Stellen des Behälters zumindest teilweise überragt.

7. Wischtuchreinigungssystem nach einem der Ansprüche 1 bis 6, **dadurch gekennzeichnet, dass** der Behälter und die Pressvorrichtung weitgehend spielfrei ineinander fügbar sind.

8. Wischtuchreinigungssystem nach einem der Ansprüche 1 bis 7, **dadurch gekennzeichnet, dass** der Behälter Auswölbungen aufweist, in denen die Rastvorrichtung versenkbar ist.

9. Wischtuchreinigungssystem nach einem der Ansprüche 1 bis 8, **dadurch gekennzeichnet, dass** die Pressvorrichtung in der Lagerkonfiguration eine gegenüber der Arbeitskonfiguration um 180 Grad gedrehte Stellung aufweist.

10. Wischtuchreinigungssystem nach einem der Ansprüche 1 bis 9 **dadurch gekennzeichnet, dass** die Pressvorrichtung zumindest teilweise zusammenfaltbar und/oder zusammenklappbar ist.

11. Wischtuchreinigungssystem nach einem der Ansprüche 1 bis 10 **dadurch gekennzeichnet, dass** zwei Presselemente vorgesehen sind, wobei durch Verschwenken zumindest eines der Presselemente ein Pressvolumen, in das das Wischtuch einbringbar ist, verkleinerbar ist.

12. Wischtuchreinigungssystem nach Anspruch 11, **dadurch gekennzeichnet, dass** ein Wischtuchträger, an dem ein auszupressendes Wischtuch befestigt ist, derart mechanisch mit der Pressvorrichtung verkoppelbar ist, dass die Kraft zum Verschwenken des Presselements über den Wischtuchträger übertragbar ist.

13. Wischtuchreinigungssystem nach Anspruch 12, **dadurch gekennzeichnet, dass** der mit der Pressvorrichtung verkoppelbare Wischtuchträger als Hebel wirkt.

## Claims

1. Cloth cleaning system consisting of a container (3) and a pressing device (1) which may be connected to the container for squeezing out cloths, **characterised in that** the pressing device (1) may be introduced into the container (3) for bearing the cloth cleaning system, in a first alignment relative to the container the pressing device being able to be positioned on the container for producing the working configuration, and in a second further alignment relative to the container the pressing device (1) being able to be introduced into the container (3) for producing a bearing configuration.

2. Cloth cleaning system according to Claim 1, **characterized in that** the pressing device may be introduced fully into the container.

3. Cloth cleaning system according to one of Claims 1 or 2, **characterised in that** the pressing device may be introduced upside down into the container.

4. Cloth cleaning system according to one of Claims 1 to 3, **characterised in that** at least one latching device is provided for releasably securing the pressing device to the container.

5. Cloth cleaning system according to one of Claims 1 to 4, **characterised in that** the container comprises points of different widths.

6. Cloth cleaning system according to Claim 5, **characterised in that** the pressing device protrudes at least partially over the narrower points of the container in a working configuration.

7. Cloth cleaning system according to one of Claims 1 to 6, **characterised in that** the container and the pressing device are able to be fitted into one another substantially without clearance.

8. Cloth cleaning system according to one of Claims 1 to 7, **characterised in that** the container comprises bulged portions into which the latching device may be lowered.

9. Cloth cleaning system according to one of Claims 1 to 8, **characterised in that**, in the bearing configuration, the pressing device is in a position rotated by 180 degrees relative to the working configuration.

10. Cloth cleaning system according to one of Claims 1 to 9, **characterised in that** the pressing device is at least partially able to be folded together and/or folded up.

11. Cloth cleaning system according to one of Claims 1 to 10, **characterised in that** two pressing elements are provided, a pressing volume into which the cloth may be introduced being able to be reduced by pivoting at least one of the pressing elements.

12. Cloth cleaning system according to Claim 11, **characterised in that** a cloth carrier to which a cloth to be squeezed out is fastened, may be coupled mechanically to the pressing device such that the force for pivoting the pressing element may be transmitted via the cloth carrier.

13. Cloth cleaning system according to Claim 12, **characterised in that** the cloth carrier which may be coupled to the pressing device acts as a lever.

## Revendications

1. Système de lavage par serpillère composé d'un récipient (3) et d'un dispositif d'essorage (1) pouvant être relié au récipient, pour essorer des serpillères, **caractérisé en ce que** pour le rangement du système de lavage par serpillère, le dispositif d'essorage (1) peut être introduit dans le récipient (3), le dispositif d'essorage pouvant être monté dans une première orientation par rapport au récipient, pour créer une configuration de travail et le dispositif d'essorage (1) pouvant être introduit dans le récipient (3) dans une deuxième orientation par rapport au récipient, pour créer une configuration de rangement.

2. Système de lavage par serpillère selon la revendication 1, **caractérisé en ce que** le dispositif d'essorage peut être introduit complètement dans le récipient.

3. Système de lavage par serpillère selon l'une quelconque des revendications 1 ou 2, **caractérisé en ce que** le dispositif d'essorage peut être introduit tête en bas dans le récipient.

4. Système de lavage par serpillère selon l'une quelconque des revendications 1 à 3, **caractérisé en ce qu'**il est prévu au moins un dispositif d'enclenchement pour la fixation amovible du dispositif d'essorage sur le récipient.

5. Système de lavage par serpillère selon l'une quelconque des revendications 1 ou 4, **caractérisé en ce que** le récipient présente des endroits de différentes largeurs.

6. Système de lavage par serpillère selon la revendication 5, **caractérisé en ce que** dans une configuration de travail, le dispositif d'essorage saillit au moins en partie par-dessus les endroits les plus étroits du récipient.

7. Système de lavage par serpillère selon l'une quelconque des revendications 1 à 6, **caractérisé en ce que** le récipient et le dispositif d'essorage peuvent être insérés l'un dans l'autre sans pratiquement aucun jeu.

8. Système de lavage par serpillère selon l'une quelconque des revendications 1 à 7, **caractérisé en ce que** le récipient présente des bombements, dans lesquels le dispositif d'enclenchement peut être plongé.

9. Système de lavage par serpillère selon l'une quelconque des revendications 1 à 8, **caractérisé en ce que** dans la configuration de rangement, le dispositif d'essorage présente une position tournée de 180 degrés par rapport à la configuration de travail.

10. Système de lavage par serpillère selon l'une quelconque des revendications 1 à 9 **caractérisé en ce que** le dispositif d'essorage est au moins en partie pliable et/ou escamotable.

11. Système de lavage par serpillère selon l'une quelconque des revendications 1 à 10 **caractérisé en ce que** deux éléments d'essorage sont prévus, par pivotement d'au moins l'un des éléments d'essorage, un volume d'essorage dans lequel la serpillère peut être introduite étant réductible.

12. Système de lavage par serpillère selon la revendication 11, **caractérisé en ce qu'**un support de serpillère sur lequel est fixée une serpillère à essorer peut s'accoupler mécaniquement avec le dispositif d'essorage, de sorte que la force pour faire pivoter l'élément d'essorage soit transmissible via le support de serpillère.

13. Système de lavage par serpillère selon la revendication 12, **caractérisé en ce que** le support de serpillère pouvant être accouplé avec le dispositif d'essorage fait office de levier.
